# EUROPÄISCHE PATENTSCHRIFT

(11) **EP 2 865 819 B1**
(45) Veröffentlichungstag und Bekanntmachung des Hinweises auf die Patenterteilung: **01.01.2020**
(21) Anmeldenummer: 13190460.9
(22) Anmeldetag: 28.10.2013
(51) Int. Cl.: E03D 1/14, E03D 1/34

(54) **Ablaufgarnitur für einen Spülkasten**
Outlet fitting for a toilet cistern
Garniture d'écoulement pour une chasse d'eau

(43) Veröffentlichungstag der Anmeldung: 29.04.2015
(73) Patentinhaber: Geberit International AG, 8645 Jona (CH)
(72) Erfinder: Mahler, Alfred, 8630 Rüti (CH)
(74) Vertreter: Frischknecht, Harry Ralph

(56) Entgegenhaltungen:
- EP-A1- 1 719 844
- WO-A1-2009/012226
- WO-A1-2009/012234
- DE-A1- 19 748 621

## Beschreibung

### TECHNISCHES GEBIET

Die vorliegende Erfindung betrifft eine Ablaufgarnitur bzw. ein Ablaufventil für einen Spülkasten nach dem Oberbegriff von Anspruch 1.

### STAND DER TECHNIK

Aus der WO 2009/012234 ist eine Spülvorrichtung bekannt geworden. Die Spülvorrichtung umfasst einen Einrastmechanismus mit mehreren Klinken, wobei über den Einrastmechanismus die Steuerung des Ventils erfolgt. Eine Vollmengenspüleinheit wirkt auf ein erstes Einrastrad und eine Teilmengenspüleinheit wirkt auf ein zweites Einrastrad. Über diese Einrasträder wird der Ventilkörper gesteuert.

Die Steuerung des Ventilkörpers nach der WO 2009/012234 weist allerdings den Nachteil auf, dass diese nur unzuverlässig funktioniert. Weiter ist die Ablaufgarnitur nach der WO 2009/012234 nur sehr aufwändig herstellbar.

Weitere Spülvorrichtungen sind aus den Druckschriften WO 2009/012226, DE 197 48 621 und EP 1 719 844 bekannt geworden.

### DARSTELLUNG DER ERFINDUNG

Ausgehend vom DE 197 48 621 A1 liegt der Erfindung eine Aufgabe zugrunde, eine Ablaufgarnitur anzugeben, welche die Nachteile des Standes der Technik überwindet. Insbesondere soll die Zuverlässigkeit einer solchen Ablaufgarnitur erhöht werden.

Diese Aufgabe löst die Ablaufgarnitur nach Anspruch 1. Demgemäss umfasst eine Ablaufgarnitur für einen Spülkasten, einen Ventilkörper mit einem mit einem Ventilsitz zusammenarbeitenden Dichtungselement, wobei der Ventilkörper mit dem Dichtungselement vom Ventilsitz entlang einer Bewegungsachse von einer Ruhelage in Spüllage und von der Spüllage in die Ruhlage bewegbar ist, eine Vollmengensteuerungseinheit für die Steuerung einer Vollmengenspülung, eine Teilmengensteuerungseinheit für die Steuerung einer Teilmengenspülung, und eine Halteklinke, die mit dem Ventilkörper, wenn dieser in Spüllage ist, in Eingriff bringbar ist und diesen in der Spüllage hält. Die Vollmengensteuerungseinheit und die Teilmengensteuerungseinheit sind relativ zur Halteklinke verschiebbar und arbeiten mit dieser zusammen. Mindestens bei befülltem Spülkasten ist mindestens eine der Steuerungseinheiten mit der Halteklinke in Kontakt, wobei die Halteklinke durch diese Steuerungseinheit mit einer Stützkraft so gestützt wird, dass diese gegen den Ventilkörper gedrückt wird sowie mit dem Ventilkörper in Spüllage eine Rastverbindung eingeht und den Ventilkörper in Spüllage hält. Die Halteklinke wird also durch die Steuerungseinheit gegen den Ventilkörper gedrückt, wobei die Halteklinke hierfür gestützt wird. Bei Erreichen eines vorgesehenen Wasserstandes fällt die besagte Stützwirkung weg, wodurch die Rastverbindung zwischen Ventilkörper und Halteklinke aufgehoben wird, so dass der Ventilkörper von der Spüllage in die Ruhelage bewegbar ist. Die Ablaufgarnitur umfasst genau eine einzige Halteklinke, wobei ausschliesslich die Vollmengensteuerungseinheit mit der Halteklinke in Kontakt ist, wobei die Teilmengensteuerungseinheit bei einer Teilmengenspülung mit der Vollmengensteuerungseinheit über ein Schaltorgan temporär verbindbar ist, so dass die Teilmengensteuerungseinheit über die Vollmengensteuerungseinheit auf die Halteklinke wirkt

Durch die Stützung der Halteklinke durch die Vollmengensteuerungseinheit bzw. durch die Teilmengensteuerungseinheit kann eine besonders einfache und vor allem auch betriebssichere Ablaufgarnitur bereitgestellt werden. Die Betriebssicherheit wird insbesondere dadurch erreicht, dass die Steuerungseinheiten aktiv eine Stützwirkung bereitstellen und die Halteklinke bei Wegfall derselben in die Ruhelage bewegt wird.

Die Stützkraft wird vorzugsweise durch eine Auftriebskraft der entsprechenden Steuerungseinheit bereitgestellt.

Die Halteklinke ist separat von den besagten Steuerungseinheiten ausgebildet. Die Steuerungseinheiten wirken dabei je nach Spülung auf diese Halteklinke. Die Steuerungseinheiten können unabhängig voneinander oder miteinander gekoppelt auf die Halteklinke wirken.

Vorzugsweise stellt die Teilmengensteuerungseinheit bei Erreichen eines für die Teilmenge vorgesehenen Wasserstandes eine Schliesskraft auf die Halteklinke bereit. Vorzugsweise stellt die Vollmengensteuerungseinheit bei Erreichen eines für die Vollmenge vorgesehenen Wasserstandes eine Schliesskraft auf die Halteklinke bereit, mit welcher Schliesskraft das Wegfallen der Stützwirkung unterstützt wird. Die Schliesskraft wirkt zusätzlich und/oder unterstützend zum Wegfall der besagten Stützwirkung. Die Schliesskraft kann direkt über die entsprechende Steuerungseinheit auf die Halteklinke wirken. Alternativ kann die Schliesskraft indirekt auf die Halteklinke wirken, wobei dann von der einen Steuerungseinheit die Schliesskraft auf die andere Steuerungseinheit übertragen werden kann, welche dann über letztere auf die Halteklinke wirkt.

Vorzugsweise umfasst die die Halteklinke stützende Steuerungseinheit einen Auftriebskörper, welcher bei befülltem Spülkasten einen Auftrieb erfährt, und ein Stützelement, welches die Halteklinke beim Auftrieb stützt. Durch die Auftriebskraft, welche auf die Halteklinke wirkt, wird diese gestützt und gegen den Ventilkörper gedrückt. Bei Wegfallen der Auftriebskraft bzw. der Stützkraft, fällt die Stützwirkung dahin und der Ventilkörper kann sich von der Spüllage in die Ruhelage bewegen.

Vorzugsweise umfasst die Halteklinke einen Haltearm mit einem Einrastelement und einen Betätigungsarm, wobei der Ventilkörper ein zum Einrastelement passendes Anschlagselement aufweist und wobei der Betätigungsarm mit der Steuerungseinheit zusammenarbeitet. Über die Zusammenarbeit zwischen Einrastelement und Anschlagselement wird der Ventilkörper in der Spüllage gehalten.

Insbesondere wirkt das Stützelement auf den Betätigungsarm und stützt diesen. Die Halteklinke ist vorzugsweise derart ausgebildet, dass diese bei Wegfall der Stützkraft selbsttätig vom Ventilkörper wegbewegt wird. Diese Bewegung kann aber durch die Steuerungseinheiten unterstützt werden.

Vorzugsweise umfasst die Halteklinke zwischen Haltearm und Betätigungsarm einen Drehpunkt, um welchen die Halteklinke vom Ventilkörper weg bzw. zum Ventilkörper hin bewegbar ist, wobei der Drehpunkt bezüglich des Ventilsitzes fest steht. Die beiden Arme sind dabei vorzugsweise so ausgebildet, dass bei Wegfall der Stützwirkung die Halteklinke vom Ventilkörper weg bewegt wird.

Besonders bevorzugt steht der besagte Auftriebskörper mit einer Stange in Verbindung und ist entlang dieser Stange verschiebbar. Weiter steht das Stützelement fest mit der Stange in Verbindung, wobei die Stange bewegbar an einer Führung gelagert ist, welche Führung parallel zur Bewegungsrichtung des Ventilkörpers verläuft. Folglich lassen sich Auftriebskörper, Stützelement und Stange entlang einer translatorischen Längsbewegung bewegen.

Besonders bevorzugt ist genau eine einzige Halteklinke vorhanden, wobei sowohl die Vollmengensteuerungseinheit als auch die Teilmengensteuerungseinheit direkt oder indirekt auf die Halteklinke wirken.

In einer besonders bevorzugten Ausführung umfasst die Vollmengensteuerungseinheit einen Gabelabschnitt, in welchen Teile der Halteklinke, vorzugsweise der Betätigungsarm, einragen, wobei über den Gabelabschnitt die Stützkraft und ggf. die Schliesskraft auf die Halteklinke aufbringbar ist.

Vorzugsweise ist das Schaltorgan eine Schaltklinke, welche bevorzugt mit der Stange der Vollmengensteuerungseinheit verbindbar ist. Die Schaltklinke wird bei Auslösen einer Teilmengenspülung mit der Schaltklinke verbunden.

In einer Weiterbildung der Erfindung umfasst die Teilmengensteuerungseinheit ein Schaltorgan, welches bei der Teilspülung auf die Halteklinke wirkt und eine Schliesskraft auf die Halteklinke bereitstellt, wobei das Schaltorgan bei Betätigung mit der Halteklinke in Eingriff bringbar ist.

Besonders bevorzugt stützt die Auftriebskraft der Vollmengensteuerungseinheit die Teilmengensteuerungseinheit solange, bis der für die Teilmenge vorgesehene Wasserstand erreicht wird, wobei dann die besagte Schliesskraft auf die Halteklinke wirkt und die Rastverbindung aufhebt. Die Schliesskraft ist dabei grösser als die Stützkraft, welche durch die Auftriebskraft bereitgestellt wird.

Mit anderen Worten gesagt wirkt die Stützkraft der Gewichtskraft der Teilmengensteuerungseinheit entgegen. Sobald der Wasserstand soweit abgesunken ist, dass die Teilmengensteuerungseinheit sich nicht mehr im Wasser befindet und die Gewichtskraft wirksam wird, wirkt die besagte Schliesskraft gegen die Stützkraft. Da die Stützkraft kleiner ist als die Gewichtskraft wird der Eingriff zwischen Halteklinke und Ventilkörper aufgehoben.

Besonders bevorzugt ist das besagte Schaltorgan eine Schaltstange, welche an einer geneigt zur Bewegungsrichtung angeordneten Fläche an der Klinke in Kontakt bringbar ist und wobei bei Erreichen des für die Teilmenge vorgesehenen Wasserstandes durch das wirksame Gewicht der Teilmengensteuerungseinheit die Klinke über die geneigte Fläche vom Ventilrohr weg bewegt wird.

Vorzugsweise umfasst die Teilmengensteuerungseinheit in einer weiteren Ausführungsform einen Auftriebskörper und wird in Ruhelage über eine Federklinke in einer unteren Position gehalten. Bei Betätigung der Teilmengensteuerungseinheit wird die Rastverbindung aufgehoben und die Teilmengensteuerungseinheit wird durch den Auftriebskörper in eine obere Position bewegt, wobei die Teilmengensteuerungseinheit bei Wegfall der Auftriebswirkung in die untere Position bewegt wird und dort mit dem Schaltorgan auf die Halteklinke wirkt. Zeitgleich bzw. nachfolgend wird die besagte Rastverbindung wieder hergestellt.

Die Ablaufgarnitur umfasst weiter ein Gehäuse, welches mit dem Spülkasten fest verbindbar ist, wobei im Gehäuse der Ventilkörper bewegbar gelagert ist, wobei die Halteklinke um einen bezüglich des Gehäuses feststehenden Drehpunkt verschwenkbar ist, wobei Teile der Vollmengensteuerungseinheit und Teile Teilmengensteuerungseinheit bezüglich des Gehäuses entlang der Bewegungsrichtung des Ventilkörpers bewegbar sind, wobei die besagten Teile insbesondere die Betätigungselemente mit den Betätigungsstangen sind und wobei die besagten Teile im Gehäuse geführt werden.

Vorzugsweise umfasst die Ablaufgarnitur weiter ein mit dem Ventilkörper in Verbindung stehendes oder in Verbindung bringbares Dämpfungselement.

Die Teilmengensteuerungseinheit und die Vollmengensteuerungseinheit umfassen bevorzugt eine Wasserkammer, welche sich bei befülltem Spülkasten mit Wasser füllt, welches Wasser dann bei sich leerendem Spülkasten eine Schliesskraft bereitstellt.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine schematische Darstellung einer Ablaufgarnitur gemäss einer ersten Ausführungsform der vorliegenden Erfindung bei nicht befülltem Spülkasten;
- Fig. 2: eine schematische Darstellung der Ablaufgarnitur nach Figur 1 bei befülltem Spülkasten;
- Fig. 3: eine schematische Darstellung der Ablaufgarnitur nach Figur 1 bei betätigter Vollmengenspüleinheit;
- Fig. 4: eine schematische Darstellung der Ablaufgarnitur nach Figur 1 bei betätigter Teilmengenspüleinheit;
- Fig. 5: eine schematische Darstellung einer Ablaufgarnitur gemäss einer zweiten Ausführungsform der vorliegenden Erfindung bei nicht befülltem Spülkasten;
- Fig. 6: eine schematische Darstellung der Ablaufgarnitur nach Figur 5 bei befülltem Spülkasten;
- Fig. 7: eine schematische Darstellung der Ablaufgarnitur nach Figur 5 bei betätigter Vollmengenspüleinheit;
- Fig. 8: eine schematische Darstellung der Ablaufgarnitur nach Figur 5 bei betätigter Teilmengenspüleinheit;
- Fig. 9: eine schematische Darstellung einer Ablaufgarnitur gemäss einer dritten Ausführungsform der vorliegenden Erfindung bei nicht befülltem Spülkasten;
- Fig. 10: eine schematische Darstellung der Ablaufgarnitur nach Figur 9 bei befülltem Spülkasten;
- Fig. 11: eine schematische Darstellung der Ablaufgarnitur nach Figur 9 bei betätigter Vollmengenspüleinheit; und
- Fig. 12: eine schematische Darstellung der Ablaufgarnitur nach Figur 9 bei betätigter Teilmengenspüleinheit.

### BESCHREIBUNG BEVORZUGTER AUSFÜHRUNGSFORMEN

In den Figuren 1 bis 12 werden drei verschiedene Ausführungsformen einer erfindungsgemässen Ablaufgarnitur 1 gezeigt. Alle drei Ausführungsformen funktionieren im Wesentlichen nach dem gleichen Prinzip, wobei einige der Elemente zwischen den einzelnen Ausführungsformen unterschiedlich ausgebildet sind. Gleiche Teile sind dabei mit gleichen Bezugszeichen versehen.

Die Ablaufgarnitur 1 dient für die Steuerung der Spülwasserentnahme aus einem Spülkasten für die Spülung einer Toilette und/oder eines Urinals. Die Ablaufgarnitur 1 umfasst einen Ventilkörper 2 mit einem mit einem Ventilsitz 3 zusammenarbeitenden Dichtungselement 4, wobei der Ventilkörper 2 mit dem Dichtungselement 4 vom Ventilsitz 3 entlang einer Bewegungsachse B von einer Ruhelage in eine Spüllage und von der Spüllage in die Ruhelage bewegbar ist. Weiter umfasst die Ablaufgarnitur 1 eine Vollmengensteuerungseinheit 5 für die Steuerung einer Vollmengenspülung und eine Teilmengensteuerungseinheit 6 für die Steuerung einer Teilmengenspülung. Die Ablaufgarnitur 1 verfügt weiter über eine Halteklinke 7, die mit dem Ventilkörper 2, wenn dieser in der Spüllage ist, in Eingriff bringbar ist und diesen in der Spüllage hält. Die Halteklinke 7 hält also den Ventilkörper 2 in der Spüllage. Der Eingriff zwischen Halteklinke 7 und Ventilkörper 2 ist durch die Steuerungseinheiten 5, 6 aufhebbar, sodass der Ventilköper 2 von der Spüllage in die Ruhelage zurückbewegbar ist.

Die Vollmengensteuerungseinheit 5 und die Teilmengensteuerungseinheit 6 sind relativ zur Halteklinke 7 verschiebbar und arbeiten mit dieser zusammen. In der ersten Ausführungsform arbeitet die Teilmengensteuerungseinheit 6 indirekt über die Vollmengensteuerungseinheit 5 mit der Halteklinke 7 zusammen. In der zweiten und der dritten Ausführungsform arbeitet die Teilmengensteuerungseinheit 6 direkt mit der Halteklinke 7 zusammen. Teile der Teilmengensteuerungseinheit 6 wirken also direkt auf die Halteklinke 7

Mindestens eine der Steuerungseinheiten 5, 6 ist mit der Halteklinke 7 bei gefülltem Spülkasten in Kontakt. Die Halteklinke 7 wird durch diese Steuerungseinheit 5, 6 mit einer Stützkraft S dabei so gestützt, dass diese gegen den Ventilkörper 2 gedrückt wird und so mit dem Ventilkörper 2 in Spüllage eine Rastverbindung eingehen kann, so dass der Ventilkörper 2 in der Spüllage durch die Halteklinke 7 gehalten wird. Dies wird in den Figuren 2, 6 und 10 gezeigt. Bei Erreichen eines für die entsprechende Spülung vorgesehenen Wasserstandes fällt die besagte Stützwirkung bzw. die Stützkraft S weg, so dass die Rastverbindung zwischen Ventilkörper 2 und Halteklinke 7 aufgehoben wird und der Ventilkörper 2 von der Spüllage in die Ruhelage bewegt wird.

Die Teilmengensteuerungseinheit 6 und auch die Vollmengensteuerungseinheit 7 können so ausgebildet sein, dass bei Erreichen eines für die relevante Teilmenge vorgesehenen Wasserstandes eine mechanische Schliesskraft F auf die Halteklinke 7 bereitstellbar ist, sodass die Halteklinke vom Ventilkörper 2 wegbewegt wird. Die Schliesskraft F wirkt dabei unterstützend auf die Bewegung von der Spüllage in die Ruhelage. Die Schliesskraft F kann dabei direkt oder aber indirekt auf die Halteklinke 7 aufgebracht werden, wie dies dann in der Folge anhand der konkreten Ausführungsformen detailliert beschrieben wird.

Besonders bevorzugt umfasst diejenige Steuerungseinheit 5, 6, welche die Halteklinke 7 stützt, einen Auftriebskörper 8. Der Auftriebskörper 8 erfährt bei gefülltem Spülkasten einen Auftrieb und über diesen Auftrieb wird die besagte Stützkraft S bereitgestellt. In den Figuren 2, 6 und 10 umfasst die Vollmengensteuerungseinheit 5 den Auftriebskörper 8.

Weiter umfasst die die Halteklinke 7 stützende Steuerungseinheit 5, 6 ein Stützelement 9, welches die Halteklinke 7 beim Auftrieb des Auftriebskörpers 8 entsprechend stützt. Über dieses Stützelement 9 wird die Stützkraft S auf die Halteklinke 7 aufgebracht. Fällt nun der Auftrieb des Auftriebskörpers 8 weg, so bewegt sich das Stützelement 9 vorzugsweise in geradliniger Bewegung in Richtung Ventilsitz 3 und die Stützkraft S, welche auf die Halteklinke 7 wirkte, fällt weg. Die Stützwirkung fällt dahin.

Vorzugsweise in allen Ausführungsformen weist die Halteklinke 7 einen Haltearm 10 und einen Betätigungsarm 12 auf. Haltearm 10 und Betätigungsarm 12 stehen vorzugsweise in einem Winkel von etwa 90° zueinander.

Der Haltearm 10 dient der Zusammenarbeit mit dem Ventilkörper 2. Vorzugsweise weist der Haltearm 10 weiter ein Einrastelement 11 auf, welches mit einem Anschlagselement 13 am Ventilkörper 2 zusammenarbeitet. Mit dem Einrastelement 11 und dem Anschlagselement 13 kann die besagte Rastverbindung zwischen Ventilkörper 2 und Halteklinke 7 bereitgestellt werden.

Der Betätigungsarm 12 dient im Wesentlichen der Zusammenarbeit mit den Steuerungseinheiten 5, 6. Der Betätigungsarm 12 steht beispielsweise mit dem Stützelement 9 in Verbindung. Zudem können die Steuerungseinheit 5, 6 die besagte Schliesskraft F über den Betätigungsarm 12 auf die Halteklinke 7 aufbringen.

Die Halteklinke 7 weist zwischen Haltearm 10 und Betätigungsarm 12 einen Drehpunkt D auf, welchen die Halteklinke 7 vom Ventilkörper 2 weg beziehungsweise zum Ventilkörper 2 hin bewegbar ist. Der Drehpunkt D steht dabei bezüglich des Ventilsitzes 3 fest. Das heisst, der Drehpunkt D der Halteklinke 7 bewegt sich nicht relativ zum Ventilsitz 3.

Besonders bevorzugt ist der Auftriebskörper 8 ein Element der Vollmengensteuerungseinheit 5. Die Vollmengensteuerungseinheit 5 weist vorzugsweise eine Stange 14 auf, an welcher der Auftriebskörper 8 bewegbar gelagert ist. Über diese Beweglichkeit zwischen Stange 14 und Auftriebskörper 8 lässt sich das gewünschte Niveau für die Aufhebung der Rastverbindung zwischen Halteklinke 7 und Ventilkörper 2 bestimmen. Somit lässt sich auch das Niveau für die entsprechend gewünschte Spülung, hier für die Vollmengenspülung, einstellen. Das Stützelement 9 steht fest mit der Stange 14 in Verbindung. Die Stange 14 selbst ist vorzugsweise bewegbar in einer Führung 15 gelagert, welche parallel zur Bewegungsrichtung B des Ventilkörpers 2 verläuft. Die Führung 15 ist in ihrer Länge begrenzt und lässt eine Bewegung der Stange 14 innerhalb der begrenzten Länge zu.

Bei allen Ausführungsformen ist genau eine einzige Halteklinke 7 vorhanden, wobei sowohl die Vollmengensteuerungseinheit 5 als auch die Teilmengensteuerungseinheit 6 direkt oder indirekt auf die Halteklinke 7 wirken.

Die Vollmengensteuerungseinheit 5 weist vorzugsweise einen Gabelabschnitt 16 auf, in welche Teile der Halteklinke 7, vorzugsweise der Betätigungsarm 12, einragen. Der Gabelabschnitt 16 dient dabei der Übertragung der Auftriebskraft bzw. der Stützkraft auf die Halteklinke 7 und weiter ist über den Gabelabschnitt 16 auch die Schliesskraft F auf die Halteklinke 7 aufbringbar. Der Gabelabschnitt 16 umfasst das Stützelement 9, welches die Halteklinke 7 von unten her stützt, und einen Betätigungsabschnitt 21, welcher eine Schliesskraft F von oben her auf die Halteklinke 7 aufbringbar ist.

Anhand der Figuren 1 bis 4 werden nun Elemente der ersten Ausführungsform der Ablaufgarnitur 1 detaillierter erläutert. Gemäss der ersten Ausführungsform in den Figuren 1 bis 4 ist ausschliesslich die Vollmengensteuerungseinheit 5 mit der Halteklinke 7 in Kontakt. Die Teilmengensteuerungseinheit 6 wirkt bei einer Teilmengenspülung auf die Vollmengensteuerungseinheit 5, wobei dann die Schliesskraft F der Teilmengensteuerungseinheit 6 auf die Vollmengensteuerungseinheit 5 und somit auf die Halteklinke 7 übertragbar ist.

In der Figur 2 wird die Ablaufgarnitur 1 kurz vor Spülauslösung bei befülltem Spülkasten gezeigt. Der Spülwasserstand ist mit A angegeben. Die Halteklinke 7 wird dabei vom Stützelement 9 der Vollmengensteuerungseinheit 5 durch die Wirkung des Auftriebskörpers 8 gegen den Ventilkörper 2 gedrückt.

Bei der Vollmengenspülung, welche in der Figur 3 gezeigt wird, wird der Ventilkörper 2 direkt angehoben und geht mit der Halteklinke 7 die besagte Rastverbindung ein. Das Wasser kann dabei durch einen Zwischenraum 22 zwischen dem Dichtungselement 4 und Ventilsitz 3 ausfliessen. Die Teilmengensteuerungseinheit 6 wird bei der Auslösung der Vollmengensteuerungseinheit nicht betätigt. Aufgrund des Auftriebs des Auftriebskörpers 8 wirkt das Stützelement 9 der Vollmengensteuerungseinheit 5 weiter auf die Halteklinke 7. Sobald nun der Wasserstand auf das Niveau VM abgesunken ist, fällt der Auftrieb des Auftriebskörpers 8 weg und die Vollmengensteuerungseinheit 5 bewegt sich nach unten, wobei dann die besagte Stützkraft S auf die Halteklinke 7 wegfällt und die Halteklinke 7 vom Ventilkörper 2 wegbewegt wird. Unterstützend und in optionaler Weise beaufschlagt die Vollmengensteuerungseinheit 6 in dieser Ausführungsform mit dem Gabelabschnitt 16 die Halteklinke 7 mit einer entsprechenden Schliesskraft F, sodass die Bewegung der Halteklinke 7 vom Ventilkörper 2 weg unterstützt wird. Aufgrund des Aufhebens der Rastverbindung zwischen Halteklinke 7 und Ventilkörper 2 bewegt sich der Ventilkörper 2 zurück in die Ruhelage. Der Spülkasten füllt sich erneut und die Vollmengensteuerungseinheit 5 wird wieder angehoben, sodass die Halteklinke 7 wiederum gegen den Ventilsitz 3 bewegt wird und die in der Figur 2 gezeigte Stellung eingenommen wird.

Bei der Vollmengensteuerung wird die Teilmengensteuerungseinheit 6 nicht betätigt. In dieser Ausführungsform weist die Teilmengensteuerungseinheit 6 ein Schaltorgan 17 auf, mit welchem die Teilmengensteuerungseinheit 6 mit der Vollmengensteuerungseinheit 7 verbindbar ist. Bei der Vollmengensteuerung wird das Schaltorgan 17 nicht bewegt, wodurch die Teilmengensteuerungseinheit 6 nicht mit der Vollmengensteuerungseinheit 5 verbunden wird, weshalb die Teilmengensteuerungseinheit 6 bei der Vollmengenspülung in der Ruhelage verbleibt.

In der Figur 4 wird die Teilmengenspülung gezeigt. Dabei wird die Teilmengensteuerungseinheit 6 betätigt und gleichzeitig über einen Anschlag 23 wird der Ventilkörper 2 nach oben bewegt. Die Teilmengensteuerungseinheit 6 umgreift den Ventilkörper 2 beispielsweise mit einer Manschette, welche mit dem Anschlag 23 ) zusammenarbeitet. Weiter wird über das Schaltorgan 17, welches vorzugsweise eine Schaltklinke 18 umfasst, eine temporäre Verbindung zwischen der Vollmengensteuerungseinheit 5 und der Teilmengensteuerungseinheit 6 bereitgestellt. Die Schaltklinke 18 verbindet sich dabei mit der Vollmengensteuerungseinheit 5, insbesondere mit der Stange 14 der Vollmengensteuerungseinheit 5. Sobald nun das Wasser auf das Niveau TM abgesunken wird, wird die Gewichtskraft der Teilmengensteuerungseinheit 6 aktiv, welche dann über das Schaltorgan 17 auf die Vollmengensteuerungseinheit 5 übertragen wird. Besonders bevorzugt umfasst die Teilmengensteuerungseinheit 6 eine Wasserkammer 24, welche sich mit Wasser füllt und somit eine entsprechende Gewichtskraft bereitstellt. Über das Schaltorgan 17 wird eine Schliesskraft F von der Teilmengensteuerungseinheit 6 auf die Vollmengensteuerungseinheit 5 übertragen. Die Schliesskraft F ist grösser als die Stützkraft bzw. die Auftriebskraft der Vollmengensteuerungseinheit 5, wobei diese nach unten gedrückt wird. Hierdurch fällt die Stützwirkung des Stützelementes 9 auf die Halteklinke 7 weg, wobei die Rastverbindung zwischen Ventilkörper 2 und Halteklinke 7 aufgehoben wird. Zusätzlich kann über die Vollmengensteuerungseinheit 5 auch noch eine Schliesskraft F auf die Halteklinke 7 wirken, beispielsweise über den Gabelabschnitt 16.

Die Wasserkammer 24 steht hier bewegbar mit einer Stange 34 in Verbindung. Die Stange 34 lässt sich entlang der Betätigungsachse B bewegen. Über die relative Bewegbarkeit zwischen Wasserkammer 24 und Stange 34 kann das für die Teilmengenspülung relevante Niveau eingestellt werden.

In den Figuren 5 bis 8 wird eine zweite Ausführungsform der Ablaufgarnitur 1 gemäss der vorliegenden Erfindung gezeigt. Gleiche Teile sind dabei mit gleichen Bezugszeichen versehen. Bezüglich dieser Teile wird auf die Beschreibung hierin verwiesen.

Die Vollmengensteuerungseinheit 5 weist auch in dieser Ausführungsform ein Stützelement 9 und einen entsprechenden Auftriebskörper 8 auf, mit welchem das Stützelement 9 auf den Haltearm 10 der Halteklinke 7 wirkt, sodass die Halteklinke 7 gegen den Ventilkörper 2 gedrückt wird. Das Auslösen einer Vollmengenspülung erfolgt im Wesentlichen identisch wie bei der ersten Ausführungsform. Sobald der Wasserstand im Spülkasten ein für die Vollmengenspülung vorgesehenes Wasserniveau VM erreicht hat, fällt der Auftrieb des Auftriebskörpers 8 weg und das Stützelement 9 bewegt sich vom Haltearm 10 weg. Die Stützkraft auf die Halteklinke 7 fällt somit weg und die Halteklinke 7 löst die temporäre Rastverbindung zwischen dem Ventilkörper 2 und der Halteklinke 7 entsprechend auf. Der Ventilkörper 2 kann also von der Spüllage in die Ruhelage bewegt werden. Zudem kann eine Schliesskraft F von der Vollmengensteuerungseinheit 5 auf die Halteklinke 7 wirken, so wie dies oben beschrieben wurde.

In der Figur 8 wird die Teilmengenspülung gezeigt. Dabei wird die Teilmengensteuerungseinheit 6 betätigt und gleichzeitig über einen Anschlag 23 wird der Ventilkörper 2 nach oben bewegt. Die Teilmengensteuerungseinheit 6 umgreift den Ventilkörper 2 beispielsweise mit einer Manschette, welche mit dem Anschlag 23 zusammenarbeitet. Über ein Schaltorgan 19, welches Teil der Teilmengensteuerungseinheit 6 ist, wird ein Kontakt zwischen Halteklinke 7 und Teilmengensteuerungseinheit 6 bereitgestellt. Über diesen Kontakt wird die Teilmengensteuerungseinheit 6 auf der Halteklinke 7 abgestützt. Die Auftriebskraft des Auftriebskörpers 8, welche als Stützkraft wirkt, ist dabei grösser als die wirkende Gewichtskraft der Teilmengensteuerungseinheit 6, solange die Teilmengensteuerungseinheit 6 im Wasser liegt. Sobald nun ein für die Teilmenge vorgesehener Wasserstand TM erreicht wird, wird die volle Gewichtskraft der Teilmengensteuerungseinheit 6 aktiv. Diese Gewichtskraft ist grösser als die Auftriebskraft. Das Schaltorgan 19 wird weiter gegen die Halteklinke 7 bewegt und stellt eine entsprechende Schliesskraft F direkt auf die Halteklinke 7 bereit. Diese Schliesskraft F muss dabei grösser sein als die Auftriebskraft der Vollmengensteuerungseinheit, sodass die Halteklinke entgegen der Stützwirkung der Vollmengensteuerungseinheit 5 vom Ventilkörper 2 wegbewegt wird, sodass die temporäre Rastverbindung zwischen Halteklinke 7 und Ventilkörper 2 entsprechend aufgehoben wird und Ventilkörper 2 in die Ruhelage zurückkehren kann.

Die Gewichtskraft wird in dieser Ausführungsform vorzugsweise durch eine Wasserkammer 24 bereitgestellt, welche entlang einer Stange 34 verschiebbar ist.

In der in der Figur 8 gezeigten bevorzugten Variante der zweiten Ausführungsform umfasst die Teilmengensteuerungseinheit 5 ein Schaltorgan in der Gestalt einer Schaltstange 20, welche an einer geneigt zur Bewegungsrichtung angeordneten Fläche 32 an der Klinke in Kontakt bringbar ist. Die Halteklinke 7 weist ebenfalls eine geneigte Fläche 32 auf, welche hier an einer fest mit der Halteklinke 7 in Verbindung stehenden Stange 33. Bei Erreichen des für die Teilmenge vorgesehenen Wasserstandes wird durch das wirksame Gewicht der Teilmengensteuerungseinheit die Halteklinke 7 über die geneigte Fläche vom Ventilrohr 2 wegbewegt. Folglich wird also die Rastverbindung zwischen Halteklinke 7 und Ventilrohr 2 aufgehoben. In dieser bevorzugten Variante wird also nicht nur eine Gewichtskraft auf die Halteklinke 7 durch die Teilmengenspüleinheit 6 ausgeübt, sondern die Halteklinke 7 wird auch aktiv vom Ventilkörper 2 weggedrückt.

In den Figuren 9 bis 12 wird eine dritte Ausführungsform der Ablaufgarnitur 1 gezeigt. Die Vollmengensteuerungseinheit 5 ist dabei im Wesentlichen identisch zur Vollmengensteuerungseinheit 5 der zweiten Ausführungsform ausgebildet. Es wird auf die obige Beschreibung verwiesen.

Die Teilmengensteuerungseinheit 6 ist ähnlich zur zweiten Ausführungsform ausgebildet. Zusätzlich umfasst die Teilmengensteuerungseinheit 6 einen Auftriebskörper 35, welcher die Teilmengensteuerungseinheit 6 mit einem Auftrieb bei befülltem Spülkasten beaufschlagt. Die Teilmengensteuerungseinheit 6 verfügt weiter über ein Schaltorgan 19, welches zusätzlich eine Federklinke 25 aufweist. In der Ruhelage oder bei einer Vollmengenspülung ist das Schaltorgan mit der Federklinke 25 verrastet. So wird die Teilmengensteuerungseinhiet 6 gegen die Auftriebskraft in der Ruhelage gehalten. Sobald nun die Teilmengenspülung eingeleitet wird, wird die Rastverbindung durch das Hochziehen der Teilmengensteuerungseinheit 6 aufgehoben und die Teilmengensteuerungseinheit 6 wird aktiviert. Durch den Auftrieb des Auftriebskörpers wird die Teilmengensteuerungseinheit 6 oben bleiben. Bei Erreichen des für die Teilmenge vorgesehenen Wasserstandes TM fällt der Auftrieb der Teilmengensteuerungseinheit 6 weg und die Teilmengensteurungeseinheit 6 bewegt sich in Richtung der Halteklinke 7, wodurch diese in analoger Weise zur zweiten Ausführungsform vom Ventilkörper weg bewegt wird. Zugleich wird die beschriebene Rastverbindung wieder hergestellt.

Bezüglich aller dreien Ausführungsformen gemäss den Figuren 1 bis 12 sei weiterhin angemerkt, dass die Ablaufgarnitur 1 vorzugsweise ein Gehäuse umfasst, welches mit dem Spülkasten fest verbindbar ist. Im Gehäuse ist dabei der Ventilkörper entlang einer Längsbewegung bewegbar. Ebenfalls sind die Steuerungseinheiten 5, 6 entlang einer Längsbewegung bewegbar. Die Halteklinke 7 ist um einen bezüglich des Gehäuses feststehenden Drehpunkt D schwenkbar.

Weiter umfasst die Ablaufgarnitur 1 ein mit dem Ventilkörper 2 in Verbindung stehendes oder in Verbindung bringbares Dämpfungselement 28 auf. Das Dämpfungselement trägt das Bezugszeichen 28 in den Figuren. Das Dämpfungselement 28 kann verschiedenartig ausgebildet sein. Besonders bevorzugt dämpft das Dämpfungselement aber die Bewegung des Ventilkörpers 2 bei einer Bewegung von der Spüllage in die Ruhelage.

In der ersten Ausführungsform weist das Dämpfungselement die Gestalt einer Platte auf. Kann aber auch gemäss der zweiten und dritten Ausführungsform ausgebildet sein.

Das Dämpfungselement weist in der zweiten und dritten Ausführungsform einen Auftriebskörper 29 auf, welcher eine Auftriebskraft bereitstellt. Sobald nun der Ventilkörper 2 in die Spüllage bewegt wird, wird das Dämpfungselement 28 nach oben bewegt und steht an einem dem Ventilkörper 2 angeformten Stützarm 30 an. Sobald der temporäre Eingriff zwischen der Halteklinke 7 und dem Ventilkörper 2 aufgehoben ist, wird über den Stützarm eine Verbindung zwischen dem Dämpfungselement 28 und dem Ventilkörper 2 bereitgestellt, sodass dessen Bewegung aufgrund des Auftriebes in Richtung Ventilkörper leicht gebremst wird.

Vorzugsweise weist die Ablaufgarnitur 1 eine hier nicht gezeigte Betätigungsvorrichtung auf. Die Betätigungsvorrichtung wirkt bei der Vollmengenspülung direkt auf den Ventilkörper 2. Hierfür weist der Ventilkörper 2 an seinem oberen Ende eine Aufnahmeöffnung 31 auf, in welche die Betätigungsvorrichtung entsprechend eingreifen kann. Die Betätigungsvorrichtung wirkt bei der Teilmengenspülung über die Teilmengensteuerungseinheit 6 auf den Ventilkörper 2. Bei der Betätigung wird die Teilmengensteuerungseinheit 6 entsprechend angehoben und hebt zugleich den Ventilkörper 2 an.

Bezüglich der Bewegungen sei angemerkt, das sich die Teilmengensteuerungseinheit 6 und auch die Vollmengensteuerungseinheit 5 im Wesentlichen parallel zur Bewegung des Ventilkörpers bewegen.

**BEZUGSZEICHENLISTE**

| | | | |
|---|---|---|---|
| 1 | Ablaufgarnitur | 21 | Betätigungsabschnitt |
| 2 | Ventilkörper | 22 | Zwischenraum |
| 3 | Ventilsitz | 23 | Anschlag |
| 4 | Dichtungselement | 24 | Wasserkammer |
| 5 | Vollmengensteuerungseinheit | 25 | Federklinke |
| 6 | Teilmengensteuerungseinheit | 26 | Schaltstange |
| 7 | Halteklinke | 28 | Dämpfungselement |
| 8 | Auftriebskörper | 29 | Auftriebskörper |
| 9 | Stützelement | 30 | Stützarm |
| 10 | Haltearm | 31 | Aufnahmeöffnung |
| 11 | Einrastelement | 32 | geneigte Fläche |
| 12 | Betätigungsarm | 33 | Stange |
| 13 | Anschlagselement | 34 | Stange |
| 14 | Stange | 35 | Auftriebskörper |
| 15 | Führung | A | Spülwasserstand bei befülltem Spülkasten |
| 16 | Gabelabschnitt | | |
| 17 | Schaltorgan | D | Drehpunkt |
| 18 | Schaltklinke | VM | Wasserstand Vollmenge |
| 19 | Schaltorgan TM | TM | Wasserstand Teilmenge |
| 20 | Schaltstange | | |

## Patentansprüche

1. Ablaufgarnitur (1) für einen Spülkasten, umfassend
einen Ventilkörper (2) mit einem mit einem Ventilsitz (3) zusammenarbeitenden Dichtungselement (4), wobei der Ventilkörper (2) mit dem Dichtungselement (4) vom Ventilsitz (3) entlang einer Bewegungsachse (B) von einer Ruhelage in Spüllage und von der Spüllage in die Ruhelage bewegbar ist,
eine Vollmengensteuerungseinheit (5) für die Steuerung einer Vollmengenspülung,
eine Teilmengensteuerungseinheit (6) für die Steuerung einer Teilmengenspülung, und
eine Halteklinke (7), die mit dem Ventilkörper (2), wenn dieser in Spüllage ist, in Eingriff bringbar ist und diesen in der Spüllage hält,
wobei,
die Vollmengensteuerungseinheit (5) und die Teilmengensteuerungseinheit (6) relativ zur Halteklinke (7) verschiebbar sind und mit dieser zusammenarbeiten,
wobei mindestens eine der Steuerungseinheiten (5, 6) mit der Halteklinke (7) mindestens bei befülltem Spülkasten in Kontakt ist, wobei die Halteklinke (7) durch diese Steuerungseinheit (5, 6) mit einer Stützkraft (S) so gestützt wird, dass diese gegen den Ventilkörper (2) gedrückt wird und mit dem Ventilkörper (2) in Spüllage eine Rastverbindung eingeht, und
wobei bei Erreichen eines vorgesehenen Wasserstandes die besagte Stützwirkung wegfällt, wodurch die Rastverbindung zwischen Ventilkörper (2) und Halteklinke (7) aufgehoben wird, so dass der Ventilkörper (2) von der Spüllage in die Ruhelage bewegbar ist, **dadurch gekennzeichnet,**
**dass** genau eine einzige separat von der Vollmengensteuerungseinheit (5) und der Teilmengensteuerungseinheit (6) ausgebildete Halteklinke (7) vorhanden ist, und
**dass** ausschliesslich die Vollmengensteuerungseinheit (5) mit der Halteklinke (7) in Kontakt ist, wobei die Teilmengensteuerungseinheit (6) bei einer Teilmengenspülung mit der Vollmengensteuerungseinheit (5) über ein Schaltorgan (17) temporär verbindbar ist, so dass die Teilmengensteuerungseinheit (6) über die Vollmengensteuerungseinheit (5) auf die Halteklinke (7) wirkt.

2. Ablaufgarnitur nach Anspruch 1, **dadurch gekennzeichnet, dass** die Teilmengensteuerungseinheit (5) bei Erreichen eines für die Teilmenge vorgesehenen Wasserstandes eine Schliesskraft (F) auf die Halteklinke (7) bereitstellt und/oder dass die Vollmengensteuerungseinheit (6) bei Erreichen eines für die Vollmenge vorgesehenen Wasserstandes eine Schliesskraft (F) auf die Halteklinke (7) bereitstellt, mit welcher Schliesskraft (F) das Wegfallen der Stützwirkung unterstützt wird.

3. Ablaufgarnitur nach einem der vorhergehenden Ansprüche, **dadurch gekennzeichnet, dass** die die Halteklinke (7) stützende Steuerungseinheit (5, 6) einen Auftriebskörper (8), welcher bei befülltem Spülkasten einen Auftrieb erfährt, und ein Stützelement (9) umfasst, welches die Halteklinke (7) beim Auftrieb stützt.

4. Ablaufgarnitur nach einem der vorhergehenden Ansprüche, **dadurch gekennzeichnet, dass** die Halteklinke (7) einen Haltearm (10) mit einem Einrastelement (11) und einen Betätigungsarm (12) aufweist, wobei der Ventilkörper ein zum Einrastelement (11) passendes Anschlagselement (13) aufweist und wobei der Betätigungsarm (12) mit der Steuerungseinheit zusammenarbeitet.

5. Ablaufgarnitur nach Anspruch 4, **dadurch gekennzeichnet, dass** die Halteklinke (7) zwischen Haltearm (10) und Betätigungsarm (12) einen Drehpunkt (D) aufweist, um welchen die Halteklinke (7) vom Ventilkörper (2) weg bzw. zum Ventilkörper (2) hin bewegbar ist, wobei der Drehpunkt (D) bezüglich des Ventilsitzes (3) fest steht.

6. Ablaufgarnitur nach einem der vorhergehenden Ansprüche, **dadurch gekennzeichnet, dass** der Auftriebskörper (8) mit einer Stange (14) in Verbindung steht und entlang dieser Stange (14) verschiebbar ist, und dass das Stützelement (9) fest mit der Stange (14) in Verbindung ist, wobei die Stange (14) bewegbar an einer Führung (15) gelagert ist, welche Führung (15) parallel zur Bewegungsrichtung (B) des Ventilkörpers (2) verläuft.

7. Ablaufgarnitur nach einem der vorhergehenden Ansprüche, **dadurch gekennzeichnet, dass** die Vollmengensteuerungseinheit (5) einen Gabelabschnitt (16) umfasst, in welche Teile der Halteklinke (7), vorzugsweise der Betätigungsarm (12), einragen, wobei über den Gabelabschnitt (16) die Stützkraft und ggf. die Schliesskraft auf die Halteklinke (7) aufbringbar ist.

8. Ablaufgarnitur nach einem der vorhergehenden Ansprüche, **dadurch gekennzeichnet, dass** das Schaltorgan (17) eine Schaltklinke (18) ist, welche bevorzugt mit der Stange (14) der Vollmengensteuerungseinheit (5) verbindbar ist.

9. Ablaufgarnitur nach einem der vorhergehenden Ansprüche, **dadurch gekennzeichnet, dass** die Teilmengensteuerungseinheit ein Schaltorgan (19) umfasst, welches bei der Teilspülung auf die Halteklinke wirkt und eine Schliesskraft auf die Halteklinke (7) bereitstellt, wobei das Schaltorgan bei Betätigung mit der Halteklinke in Eingriff bringbar ist.

10. Ablaufgarnitur nach Anspruch 9, **dadurch gekennzeichnet, dass** die besagte Stützkraft der Vollmengensteuerungseinheit die Teilmengensteuerungseinheit solange stützt, bis der für die Teilmenge vorgesehene Wasserstand erreicht wird, wobei dann die besagte Schliesskraft auf die Halteklinke wirkt und die Rastverbindung aufhebt.

11. Ablaufgarnitur nach Anspruch 9 oder 10, **dadurch gekennzeichnet, dass** das Schaltorgan (17) eine Schaltstange (20) ist, welche an einer geneigt zur Bewegungsrichtung angeordneten Fläche an der Klinke in Kontakt bringbar ist und wobei bei Erreichen des für die Teilmenge vorgesehenen Wasserstandes durch das wirksame Gewicht der Teilmengensteuerungseinheit die Klinke über die geneigte Fläche vom Ventilrohr weg bewegt wird.

12. Ablaufgarnitur nach Anspruch 9 oder 10, **dadurch gekennzeichnet, dass** die Teilmengensteuerungseinheit (6) einen Auftriebskörper aufweist und in Ruhelage über eine Federklinke in einer unteren Position gehalten wird, wobei bei Betätigung der Teilmengensteuerungseinheit (6) die Rastverbindung aufgehoben wird und die Teilmengensteuerungseinheit durch den Auftriebskörper in eine obere Position bewegt wird, wobei die Teilmengensteuerungseinheit bei Wegfall der Auftriebswirkung in die untere Position bewegt wird und dort mit dem Schaltorgan auf die Halteklinke (7) wirkt.

13. Ablaufgarnitur nach einem der vorhergehenden Ansprüche, **dadurch gekennzeichnet, dass** die Ablaufgarnitur (1) weiter ein Gehäuse, welches mit dem Spülkasten fest verbindbar ist, umfasst,
wobei im Gehäuse der Ventilkörper (2) bewegbar gelagert ist,
wobei die Halteklinke (7) um einen bezüglich des Gehäuses feststehenden Drehpunkt (D) verschwenkbar ist,
wobei Teile der Vollmengensteuerungseinheit (6) und Teile Teilmengensteuerungseinheit (7) bezüglich des Gehäuses entlang der Bewegungsrichtung des Ventilkörpers (2) bewegbar sind, wobei die besagten Teile insbesondere die Betätigungselemente (17, 20) mit den Betätigungsstangen (23, 24) sind und wobei die besagten Teile im Gehäuse geführt werden.

14. Ablaufgarnitur nach einem der vorhergehenden Ansprüche, **dadurch gekennzeichnet, dass** die Ablaufgarnitur (1) weiter ein mit dem Ventilkörper in Verbindung stehendes oder in Verbindung bringbares Dämpfungselement umfasst.

## Claims

1. Outflow set (1) for a flushing cistern, comprising
a valve body (2) with a sealing element (4) cooperating with a valve seat (3), wherein the valve body (2) with the sealing element (4) is movable from the valve seat (3) along a motion axis (B) from a resting position into a flushing position and from the flushing position into the resting position,
a full amount control unit (5) for the control of a full amount flushing,
a partial amount control unit (6) for the control of a partial amount flushing,
and
a holding handle (7) which can be engaged with the valve body (2) when it is in the flushing position, and holds it in the flushing position,
wherein
the full amount control unit (5) and the partial amount control unit (6) are displaceable relative to the holding handle (7) and cooperate with it,
wherein at least one of the control units (5, 6) is in contact with the holding handle (7) at least when the flushing cistern is filled, wherein the holding handle (7) is supported by this control unit (5, 6) with a supporting force (S) such that it is pressed against the valve body (2) and forms a latching connection with the valve body (2) in the flushing position, and
wherein upon reaching a designated water level said support effect is lost, whereby the latching connection between valve body (2) and holding handle (7) is cancelled, such that the valve body (2) is movable from the flushing position into the resting position, **characterized**
**in that** exactly one single holding handle (7) which is formed separately from the full amount control unit (5) and the partial amount control unit (6) is present, and
that exclusively the full amount control unit (5) is in contact with the holding handle (7),
wherein, in case of a partial amount flushing, the partial amount control unit (6) is temporarily connectable with the full amount control unit (5) via a switching member (17), such that the partial amount control unit (6) acts on the holding handle (7) via the full amount control unit (5).

2. Outflow set according to claim 1, **characterized in that** the partial amount control unit (5) applies a closing force (F) on the holding handle (7) upon reaching a water level designated for the partial amount and/or that the full amount control unit (6) applies a closing force (F) on the holding handle (7) upon reaching a water level designated for the full amount, wherein the loss of the support effect is facilitated with said closing force (F).

3. Outflow set according to one of the preceding claims, **characterized in that** the control unit (5, 6) supporting the holding handle (7) comprises a floatation body (8), which experiences a buoyancy in case of a filled flushing cistern, and a support element (9), which supports the holding handle (7) during the buoyancy.

4. Outflow set according to one of the preceding claims, **characterized in that** the holding handle (7) comprises a holding arm (10) with a latching element (11) and an actuation arm (12), wherein the valve body comprises an abutment element (13) corresponding to the latching element (11), and wherein the actuation arm (12) cooperates with the control unit.

5. Outflow set according to claim 4, **characterized in that** the holding handle (7) comprises, between the holding arm (10) and the actuation arm (12) a pivot point (D), around which the holding handle (7) is movable away from the valve body (2) or towards the valve body (2), respectively, wherein the pivot point (D) is fixated with respect to the valve seat (3).

6. Outflow set according to one of the preceding claims, **characterized in that** the floatation body (8) is connected to a rod (14) and is displaceable along this rod (14), and that the support element (9) is connected to the rod (14) in a fixed manner, wherein the rod (14) is movably mounted on a guiding (15), wherein said guiding (15) runs parallel to the motion direction (B) of the valve body (2).

7. Outflow set according to one of the preceding claims, **characterized in that** the full amount control unit (5) comprises a fork section (16), into which parts of the holding handle (7), preferably the actuation arm (12), project, wherein the supporting force and optionally the closing force can be applied on the holding handle (7) via the fork section (16).

8. Outflow set according to one of the preceding claims, **characterized in that** the switching member (17) is a switching handle (18), which preferably is connectable to the rod (14) of the full amount control unit (5).

9. Outflow set according to one of the preceding claims, **characterized in that** the partial amount control unit comprises a switching member (19), which acts upon the holding handle in case of a partial flushing and applies a closing force on the holding handle (7), wherein the switching member can be engaged with the holding handle in case of its actuation.

10. Outflow set according to claim 9, **characterized in that** said supporting force of the full amount control unit supports the partial amount control unit until the water level designated for the partial amount is reached, wherein then said closing force acts upon the holding handle and cancels the latching connection.

11. Outflow set according to claim 9 or 10, **characterized in that** the switching member (17) is a switching rod (20), which can be brought into contact on a surface inclined towards the motion direction on the handle, and wherein upon reaching a water level designated for the partial amount the handle is moved away from the valve pipe over the inclined surface as a result of the effective weight of the partial amount control unit.

12. Outflow set according to claim 9 or 10, **characterized in that** the partial amount control unit (6) comprises a floatation body and is held in a lower position via a spring handle in the resting position, wherein upon actuation of the partial amount control unit (6) the latching connection is cancelled and the partial amount control unit is moved into an upper position by the floatation body, wherein the partial amount control unit is moved into the lower position upon loss of the buoyancy effect and acts there with the switching member on the holding handle (7).

13. Outflow set according to one of the preceding claims, **characterized in that** the outflow set (1) furthermore comprises a housing, which can be connected to the flushing cistern in a fixed manner,
wherein the valve body (2) is mounted in a movable manner in the housing,
wherein the holding handle (7) is pivotable about a pivot point (D) which is fixed with respect to the housing,
wherein parts of the full amount control unit (6) and parts of the partial amount control unit (7) are movable with respect to the housing along the motion direction of the valve body (2), wherein said parts especially are the actuation elements (17, 20) with the actuation rods (23, 24), and wherein said parts are guided in the housing.

14. Outflow set according to one of the preceding claims, **characterized in that** the outflow set (1) furthermore comprises a damping element which is in connection with or can be connected to the valve body.

## Revendications

1. Garniture d'écoulement (1) pour une chasse d'eau, comprenant
un corps de vanne (2) avec un élément d'étanchéité (4) coopérant avec un siège de vanne (3), le corps de vanne (2) avec l'élément d'étanchéité (4) pouvant être déplacé depuis le siège de vanne (3) le long d'un axe de déplacement (B) d'une position de repos à une position de rinçage et d'une position de rinçage à une position de repos,
une unité de commande de rinçage à plein volume (5) pour une commande d'un rinçage à plein volume,
une unité de commande de rinçage à volume partiel (6) pour une commande d'un rinçage partiel, et
un cliquet de retenue (7), relié au corps de vanne (7), lorsque celui-ci est en position de rinçage, peut être engagé et maintenu dans la position de rinçage,
où
l'unité de commande de rinçage à plein volume (5) et l'unité de commande de rinçage à volume partiel (6) sont déplaçables par rapport au cliquet de retenue (7) et coopèrent avec celui-ci,
où au moins une des unités de commande (5, 6) est en contact avec le cliquet de retenue (7) au moins lorsque la chasse d'eau est remplie de contact, où le cliquet de retenue (7) est supporté par cette unité de commande (5, 6) avec une force de support (S) de telle sorte qu'il est appuyé contre le corps de vanne (2) et réalise une liaison d'encliquetage avec le corps de vanne (2) dans la position de rinçage, et
où lorsqu'un niveau d'eau prédéfini est atteint, ledit effet de support est omis, de sorte que la liaison d'encliquetage entre le corps de vanne (2) et le cliquet de retenue (7) est libérée, de sorte que le corps de vanne (2) est déplaçable de la position de rinçage à la position de repos, **caractérisée en ce que**
exactement un seul cliquet de retenue (7) réalisé de manière séparée par rapport à l'unité de commande de rinçage à volume partiel (6) et par rapport à l'unité de commande de rinçage à plein volume (5) est prévu,
uniquement l'unité de commande de rinçage à plein volume (5) est en contact avec le cliquet de retenue (7), où l'unité de commande de rinçage à volume partiel (6) peut être reliée de manière temporaire avec l'unité de commande de rinçage à plein volume (5) lors d'un rinçage partiel via un élément de commutation (17), de sorte que l'unité de commande de rinçage à volume partiel (6), par l'intermédiaire de l'unité de commande de rinçage à plein volume (5) agit sur le cliquet de retenue (7).

2. Garniture d'écoulement selon la revendication 1, **caractérisée en ce que** l'unité de rinçage partiel (5) fournit une force de fermeture (F) sur le cliquet de retenue (7) lorsqu'un niveau d'eau prédéfini requis pour un rinçage à volume partiel est atteint et/ou que l'unité de commande de de rinçage à plein volume (6) fournit une force de fermeture (F) sur le cliquet de retenue (7) lorsqu'un niveau d'eau prédéfini requis pour un rinçage à plein volume est, avec laquelle force de fermeture (F) une omission de l'effet de support est favorisé.

3. Garniture d'écoulement selon une des revendications précédentes, **caractérisée en ce que** l'unité de commande (5, 6) supportant le cliquet de retenue (7) comprend un corps de flottabilité (8), qui subit une portance lorsque la chasse d'eau est remplie, et un élément de support (9), lequel soutient le cliquet de retenue (7) lors de la portance.

4. Garniture d'écoulement selon une des revendications précédentes, **caractérisée en ce que** le cliquet de retenue (7) présente un bras de maintien (10) avec un élément d'encliquetage (11) et un bras d'actionnement (12), dans laquelle le corps de vanne présente un élément de butée (13) qui s'allie à l'élément d'encliquetage (11) et dans laquelle le bras d'actionnement (12) coopère avec l'unité de commande.

5. Garniture d'écoulement selon la revendication 4, **caractérisée en ce que** le cliquet de retenue (7) présente un point de pivotement (D) entre le bras de maintien (10) et le bras d'actionnement (12), autour duquel le cliquet de retenue (7) est déplaçable vers le corps de vanne (2) resp. en s'éloignant du corps de vanne (2), dans laquelle le point de pivotement (D) est fixe par rapport au siège de vanne (3).

6. Garniture d'écoulement selon une des revendications précédentes, **caractérisée en ce que** le corps de flottabilité (8) est en communication avec une tige (14) et est déplaçable le long de cette tige (14), et que l'élément de support (9) est en communication fixe avec la tige (14),dans laquelle la tige (14) est montée de manière déplaçable sur un guide (15), lequel guide (15) s'étende de manière parallèle au sens de déplacement (B) du corps de vanne (2).

7. Garniture d'écoulement selon une des revendications précédentes, **caractérisée en ce que** l'unité de commande de rinçage à plein volume (5) comprend une partie fourche (16) dans laquelle des parties du cliquet de retenue (7), de préférence le bras d'actionnement (12), font saillie, où via la partie fourche (16), la force de support et éventuellement la force de fermeture peut être appliquée sur le cliquet de retenue (7).

8. Garniture d'écoulement selon une des revendications précédentes, **caractérisée en ce que** l'élément de commutation (17) est un cliquet de commutation (18), lequel peut être relié de préférence avec la tige (14) de l'unité de commande de rinçage à plein volume (5).

9. Garniture d'écoulement selon une des revendications précédentes, **caractérisée en ce que** l'unité de commande de rinçage à volume partiel (6) comprend un élément de commutation (19) qui agit sur le cliquet de retenue lors du rinçage partiel et fournit une force de fermeture sur le cliquet de retenue (7), où cet élément de commutation peut s'engager avec le cliquet de retenue lors d'un actionnement.

10. Garniture d'écoulement la revendication 9, **caractérisée en ce que** ladite force de support de l'unité de commande de rinçage à plein volume supporte l'unité de commande de rinçage à volume partiel jusqu'à ce que le niveau d'eau prédéfini pour le rinçage partiel est atteint, où alors ladite force de fermeture agit sur le cliquet de retenue et libère la liaison d'encliquetage.

11. Garniture d'écoulement la revendication 9 ou 10, **caractérisée en ce que** l'élément de commutation (17) est une tige de commutation (20), qui peut être mise en contact sur une surface agencée de manière inclinée par rapport au sens de déplacement sur le cliquet et dans laquelle, lorsque le niveau d'eau prédéfini pour un rinçage partiel est atteint, le cliquet est déplacé à travers la surface inclinée en l'éloignant du tube de vanne par le poids effectif de l'unité de commande de rinçage à volume partiel.

12. Garniture d'écoulement la revendication 9 ou 10, **caractérisée en ce que** l'unité de commande de rinçage à volume partiel (6) présente un corps de flottabilité et est maintenue dans une position inférieure via un cliquet de ressort dans une position de repos, où, lors de l'actionnement de l'unité de commande de rinçage à volume partiel (6) la liaison d'encliquetage est libérée et l'unité de commande de rinçage à volume partiel (6) est déplacée par le corps de flottabilité vers une position supérieure, dans laquelle l'unité de commande de rinçage à volume partiel est déplacée dans la position inférieure lors de la disparition de l'effet de portance et agit sur le cliquet de retenue (7) avec l'élément de commutation.

13. Garniture d'écoulement selon une des revendications précédentes, **caractérisée en ce que** le garniture d'écoulement (1) comprend en outre un boîtier lequel peut être relié de manière fixe à la chasse d'eau,
dans laquelle le corps de vanne (2) est monté de manière déplaçable dans le boîtier, dans laquelle le cliquet de retenue (7) peut pivoter par rapport au boîtier sur point de pivotement fixe (D),
dans laquelle des parties de l'unité de commande de rinçage à plein volume (5) et des parties de l'unité de commande de rinçage à volume partiel (7) sont déplaçables par rapport au boîtier le long de la direction de déplacement du corps de vanne (2), où lesdites parties sont en particulier les éléments d'actionnement (17, 20) avec les tiges d'actionnement (23, 24) et dans laquelle lesdites parties sont guidées dans le boîtier.

14. Garniture d'écoulement selon une des revendications précédentes, **caractérisée en ce que** le la garniture d'écoulement (1) comprend en outre un élément amortisseur étant en liaison avec le corps de vanne ou pouvant être amené en liaison avec le corps de vanne.
